# EUROPÄISCHE PATENTANMELDUNG

(11) **EP 2 905 382 A1**
(43) Veröffentlichungstag der Anmeldung: **12.08.2015**
(21) Anmeldenummer: 15154058.0
(22) Anmeldetag: 06.02.2015
(51) Int. Cl.: E01F 15/08

(54) **BETONLEITWAND SOWIE VERFAHREN ZUR HERSTELLUNG EINER BETONLEITWAND**

(30) Priorität: 11.02.2014 DE 202014001281 U; 07.03.2014 DE 102014003015
(71) Anmelder: TSS Technische Sicherheits-Systeme GmbH, 50679 Köln (DE)
(72) Erfinder: Bunz, Wolfgang, 41747 Viersen (DE)
(74) Vertreter: Von Kreisler Selting Werner - Partnerschaft von Patentanwälten und Rechtsanwälten mbB

(57) **Zusammenfassung**

Eine Betonleitwand zur Fahrbahnbegrenzung weist einen Betonkörper (10) auf. Innerhalb des Betonkörpers (10) sind üblicherweise mehrere Bewehrungselemente (16) angeordnet. Zur Vermeidung von Korrosion der Stahl aufweisenden Bewehrungselemente (16) sind diese im Bereich von Fugen (14) mit einer Kunststoffummantelung (20) versehen.

## Beschreibung

Die Erfindung betrifft eine Betonleitwand zur Fahrbahnbegrenzung sowie ein Verfahren zur Herstellung einer derartigen Betonleitwand.

Insbesondere zwischen den Fahrspuren von Autobahnen oder Schnellstraßen ist durch das Anbringen derartiger Betonleitwände die Gefahr verringert, dass ein Kraftfahrzeug, insbesondere ein Lastkraftwagen auf die Gegenfahrbahn gelangt.

Betonleitwände zur Fahrbahnbegrenzung weisen einen Betonkörper auf. Innerhalb des Betonkörpers sind üblicherweise mehrere in Längsrichtung verlaufende Bewehrungselemente in Form von Stahlseilen oder dergleichen angeordnet. Derartige Betonschutzwände sind beispielsweise in DE 10 145 647 und DE 10 2005 030 412 beschrieben.

Beispielsweise durch Risse im Beton oder an Fügestellen kann Wasser eindringen. Dies führt zur Korrosion der Bewehrungseisen, so dass die geforderte Stabilität und Rückhaltestufe der Betonleitwand nicht mehr gewährleistet sind. Diese Problematik besteht insbesondere aufgrund der geforderten langen Zuverlässigkeit derartiger Betonleitwände von insbesondere mehr als 20 Jahren.

Derartige Betonleitwände werden beispielsweise als Ortsbeton-Leitwände hergestellt. Hierzu werden zunächst die üblicherweise mehreren Bewehrungselemente beispielsweise auf oder neben der Fahrbahn angeordnet. Die einzelnen in Längsrichtung aneinander anschließenden Bewehrungselemente überlappen einander und werden üblicherweise durch Schweißen miteinander verbunden. Das Herstellen der Betonleitwand, innerhalb der die Bewehrungselemente angeordnet sind, erfolgt maschinell als Ortsbeton-Leitwand. Hierbei werden die Bewehrungselemente von der Maschine angehoben, um in die exakte spätere horizontale und vertikale Lage gebracht zu werden. Anschließend erfolgt ein Herstellen der Betonleitwand durch Vergießen mittels Beton. Da einerseits beim Aushärten des Betons Schrumpfungen auftreten und andererseits Temperaturschwankungen berücksichtigt werden müssen, werden während des Herstellungsverfahrens der Betonleitwand Fugen vorgesehen. Derartige Fugen werden üblicherweise im Abstand von vier bis sechs Metern vorgesehen. Diese Fugen müssen nach dem Aushärten des Betons beispielsweise mit Silikon verfüllt werden. Trotz einer derartigen elastischen Verfüllung der Fugen können insbesondere nach mehreren Jahren Undichtigkeiten auftreten, die zum Eindringen von Wasser und somit zum Korrodieren der Bewehrungselemente führen.

Zur Verringerung der Korrosionsgefahr ist es bekannt, die Bewehrungsstähle zu verzinken. Da aufgrund des Betons, der die Bewehrungsstähle unmittelbar umgibt, jedoch ein alkalisches Milieu herrscht, können dennoch Korrosionen auftreten, so dass die geforderte Langlebigkeit auch bei derartigen Betonleitwänden mit verzinkten Bewehrungsstählen nicht gewährleistet werden kann.

Ferner ist es aus US 5,685,665 bekannt, Bewehrungselemente einer aus mehreren Einzelteilen zusammengesetzten Betonschutzwand innerhalb eines Kunststoffrohrs anzuordnen. Bei der in US 5,685,665 beschriebenen Betonleitwand werden die Bewehrungselemente vorgespannt. Dies ist aufgrund des Kunststoffrohrs innerhalb dem das Bewehrungselement verschoben werden kann, gut möglich. Hierbei handelt es sich jedoch um eine andere Bauart einer Betonleitwand, da eine Verbindung zwischen dem Beton und dem Bewehrungselement nicht erfolgt. Ferner besteht bereits bei der Montage die Gefahr des Eindringens von Wasser in das Kunststoffrohr, das sodann auch nicht wieder verdunsten kann, so dass sich in dem Kunststoffrohr ein die Korrosion sogar beschleunigendes Milieu ausbilden kann. Diese Konstruktion ist daher zur Vermeidung von Korrosionen der Bewehrung nicht geeignet.

Aufgabe der Erfindung ist es, eine Betonleitwand zur Fahrbahnbegrenzung sowie ein Verfahren zur Herstellung einer Betonleitwand zu schaffen, die eine hohe Lebensdauer aufweist.

Die Lösung der Aufgabe erfolgt erfindungsgemäß durch die Merkmale des Anspruchs 1 für eine Betonleitwand bzw. durch die Merkmale des Anspruchs 9 zur Herstellung einer Betonleitwand.

Die erfindungsgemäße Betonleitwand zur Fahrbahnbegrenzung, die insbesondere als Ortsbeton-Leitwand hergestellt ist, weist einen sich in Längsrichtung erstreckenden Betonkörper auf. Innerhalb des Betonkörpers ist mindestens ein, üblicherweise mehrere Bewehrungselemente angeordnet. Bei den Bewehrungselementen handelt es sich üblicherweise um Stahlseile, die gegebenenfalls aus mehreren Stahllitzen hergestellt sind. Die Bewehrungselemente verlaufen üblicherweise in Längsrichtung des Betonkörpers und sind üblicherweise nicht vorgespannt, so dass insbesondere eine Verbindung zwischen dem Bewehrungselement und dem Beton erfolgt. Der Betonkörper weist mehrere, insbesondere in einem Abstand von vier bis sechs Metern vorgesehene Fugen auf. Insofern ist der Betonkörper aus mehreren durch Fugen voneinander getrennten Betonelementen aufgebaut.

Insbesondere um im Bereich der Fugen das Eindringen von Wasser und die Gefahr des Korrodierens des mindestens einen Bewehrungselements zu verringern, ist das mindestens eine Bewehrungselement im Bereich der Fugen ummantelt. Hierzu ist vorzugsweise jeweils eine Kunststoffummantelung im Bereich der einzelnen Fugen vorgesehen. Die Kunststoffummantelung liegt hierbei vorzugsweise unmittelbar an dem Bewehrungselement an, insbesondere ist zwischen der Kunststoffummantelung und dem Bewehrungselement kein Spalt vorgesehen, so dass die Kunststoffummantelung an der Bewehrung unmittelbar, insbesondere spaltfrei, anliegt. Beispielsweise kann es sich bei der Kunststoffummantelung um unmittelbar auf die Bewehrung aufgebrachten, beispielsweise aufgespritzten, Kunststoff handeln.

Besonders bevorzugt ist es, eine schlauchförmige Kunststoffummantelung, insbesondere einen Schrumpfschlauch, d.h. einen Schlauch, der sich bei Wärmeeinfluss zusammenzieht, vorzusehen.

Durch das Vorsehen einer insbesondere als Schrumpfschlauch ausgebildeten Ummantelung im Bereich von Fugen zwischen Betonelementen des Betonkörpers der Betonleitwand kann auch beim Eindringen von Wasser in diese Fugen die Gefahr der Korrosion verringert, insbesondere vollständig vermieden werden. Des weiteren weist das Vorsehen derartiger Kunststoffummantelungen den Vorteil auf, dass die Gefahren von Rissbildungen verringert ist. Derartige Risse treten insbesondere bei der Herstellung der Ortsbeton-Leitwand aufgrund des Schrumpfungsprozesses des Betons auf. Durch Vorsehen der Kunststoffummantelungen im Bereich der Fugen ist der Verbund zwischen dem Beton und der Bewehrung geringer, so dass die Gefahr der Rissbildung während des Schrumpfens verringert ist.

Die insbesondere als Schrumpfschlauch ausgebildeten Kunststoffummantelungen weisen vorzugsweise eine Länge von 20 cm bis 80 cm, insbesondere 40 cm bis 70 cm und besonders bevorzugt 50 cm bis 70 cm auf. Je nach Abstand der Fugen sind die Bewehrungselemente auf einer Länge von 10 % bis 30 % der Gesamtlänge, insbesondere 10 % bis 20 % und besonders bevorzugt 10 % bis 15 % mit einer Kunststoffummantelung, insbesondere in Form eines Schrumpfschlauchs, umhüllt. Hierbei ist die Fuge im hergestellten Zustand der Betonleitwand vorzugsweise etwa in der Mitte der Kunststoffummantelung angeordnet, so dass diese jeweils etwa zur Hälfte in zwei benachbarte Betonelemente hineinragt.

Besonders bevorzugt ist es, dass es sich bei der Ummantelung um eine Kunststoffummantelung handelt. Dies hat insbesondere den Vorteil, dass diese auf einfache Weise hergestellt werden kann. Des weiteren ist es bevorzugt, dass die Kunststoffummantelung Polyolefine, insbesondere Polypropylene, Polyethylene, Mischungen hiervon oder Copolymere aufweist.

Bei dem mindestens einen Bewehrungselement kann es sich um ein Bewehrungselement handeln, das mehrere Litzen aufweist. Die mehreren Litzen sind beispielsweise durch Verdrillen, Flechten oder dergleichen zu einem Bewehrungselement verbunden.

Die insbesondere mehrere Litzen aufweisenden Bewehrungselemente weisen vorzugsweise Stahl auf und sind in einer besonders bevorzugten Ausführungsform aus Baustahl hergestellt.

Des weiteren betrifft die Erfindung ein Verfahren zur Herstellung einer Betonleitwand zur Fahrbahnbegrenzung, wobei insbesondere die vorstehend beschriebene Betonleitwand in den bevorzugten Ausführungsformen hergestellt wird.

Zur Herstellung der Betonleitwand wird zunächst mindestens ein Bewehrungselement in einer Einbaulage angeordnet. Hierzu wird das mindestens eine Bewehrungselement beispielsweise auf den Fahrbahnbelag oder neben den Fahrbahnbelag in der Lage angeordnet, in der sich später die Betonleitwand befindet. Während des Betonierens der Ortsbeton-Leitwand werden die üblicherweise mehreren Bewehrungselemente angehoben, so dass sie sich in einer horizontalen und einer vertikalen endgültigen Einbaulage befinden. Die zunächst auf der Fahrbahn oder neben der Fahrbahn liegenden üblicherweise mehreren Bewehrungselemente weisen üblicherweise eine Länge von mehreren Metern auf, wobei die in Längsrichtung aneinander anschließenden Bewehrungselemente überlappend angeordnet und durch Schweißen miteinander verbunden werden können.

In einem weiteren Schritt werden im Bereich der später herzustellenden Fugen Kunststoffummantelungen an dem mindestens einen Bewehrungselement angeordnet. Dies erfolgt bei langen zusammengesetzten Bewehrungselementen insbesondere vor dem Zusammensetzen bzw. Verschweißen der Bewehrungselemente. Bei den Kunststoffummantelungen kann es sich beispielsweise um Umwicklungen der einzelnen Bereiche mit einem bandförmigen Kunststoffmaterial wie einem Klebeband handeln. Bevorzugt ist das Vorsehen von schlauchförmigen Hülsen, die über das mindestens eine Bewehrungselement gesteckt werden, wobei es sich bei den schlauchförmigen Hülsen insbesondere um Schrumpfschläuche handelt. Besonders bevorzugt ist es, dass durch die Kunststoffummantelung eine spaltfreie Verbindung zwischen Kunststoffummantelung und Bewehrungselement hergestellt wird.

Anschließend erfolgt das Herstellen der Ortsbeton-Leitwand durch Gießen, wobei während oder unmittelbar nach dem Gießvorgang die Fugen hergestellt werden.

Da es sich bei den Kunststoffummantelungen vorzugsweise um Schrumpfschläuche handelt, ist es ferner bevorzugt, die Kunststoffummantelungen insbesondere durch Erwärmen an den Bewehrungselementen zu fixieren.

Vorzugsweise ist das Verfahren, wie vorstehend anhand der erfindungsgemäßen Betonleitwand beschrieben, erfindungsgemäß weitergebildet.

Ein Verfugen bzw. Verschließen der Fugen insbesondere mit Silikon kann bei der erfindungsgemäßen Betonleitwand ggf. entfallen, da das Eindringen von Feuchtigkeit keine Beschädigung der Bewehrungselemente mehr hervorruft.

Nachfolgend wird die Erfindung anhand einer bevorzugten Ausführungsform unter Bezugnahme auf die anliegenden Zeichnungen näher erläutert.

Es zeigen:
- Fig. 1: eine schematische Seitenansicht eines Abschnitts einer Betonleitwand,
- Fig. 2: eine schematische Schnittansicht entlang der Linie II-II in Fig. 1,
- Fig. 3: eine schematische Vergrößerung eines mit einem Schrumpfschlauch ummantelten Bewehrungselements vor dem Erwärmen des Schrumpfschlauchs und
- Fig. 4: den in Fig. 3 dargestellten, mit dem Schrumpfschlauch ummantelten Bereich des Bewehrungselements nach dem Erwärmen des Schrumpfschlauchs.

Eine als Ortsbeton-Leitwand hergestellte Betonleitwand 10 weist mehrere in Längsrichtung hintereinander angeordnete Betonelemente 12 auf. Die Betonelemente 12 sind jeweils durch eine Fuge 14 voneinander getrennt. In Längsrichtung der Betonleitwand erstrecken sich im dargestellten Ausführungsbeispiel drei insbesondere als Stahlseile ausgebildete Bewehrungselemente 16. Diese weisen beispielsweise eine Länge von ca. zwölf Metern auf, so dass sich die in Längsrichtung aneinander anschließenden Bewehrungselemente 16 teilweise überlappen und durch eine Schweißnaht 18 miteinander verbunden sind.

Im dargestellten Ausführungsbeispiel sind die drei Bewehrungselemente 16 im oberen Bereich der Betonleitwand 10 angeordnet, wobei es selbstverständlich auch möglich ist, im Fußbereich insbesondere auch horizontal nebeneinander angeordnete Bewehrungselemente vorzusehen.

Im Bereich der Fugen 14 sind die Bewehrungselemente 16 von Ummantelungen 20 umgeben. Bei den Ummantelungen 20 handelt es sich in bevorzugter Ausführungsform um Schrumpfschläuche, die eine Länge von 40 bis 100 cm aufweisen, wobei die Fugen 14 jeweils etwa in der Mitte angeordnet sind.

Die hülsenartig ausgebildeten Schrumpfschläuche 20 werden insbesondere vor dem Verbinden aneinander angrenzender Bewehrungselemente 16 durch Schweißnähte 18 auf die einzelnen Bewehrungselemente 16 aufgeschoben und in den entsprechenden Bereichen, in denen nach Herstellen der Ortsbeton-Leitwand Fugen 14 vorgesehen sind, mit den Bewehrungselementen 16 verbunden. Beim Vorsehen von Schrumpfschläuchen 20 kann ein einfaches Verbinden bzw. Fixieren der Schrumpfschläuche 20 in den entsprechenden Bereichen der Bewehrungselemente 16 durch Erwärmen erfolgen. Hierdurch erfolgt ein Zusammenziehen bzw. Aufschrumpfen des Schrumpfschlauchs 20, wie schematisch in Fig. 4 dargestellt. Selbstverständlich sind andere Verbindungsmöglichkeiten wie Verkleben oder dergleichen denkbar.

Im dargestellten Ausführungsbeispiel weisen die einzelnen Bewehrungselemente 16 Litzen 22 auf, die beispielsweise gegeneinander verdrillt sind.

## Patentansprüche

1. Betonleitwand zur Fahrbahnbegrenzung, mit
einem, mehrere Betonelemente (12) aufweisenden Betonkörper (10), wobei zwischen den Betonelementen (12) Fugen (14) vorgesehen sind, und
mindestens einem, innerhalb des Betonkörpers (10) angeordneten Bewehrungselement (16),
**dadurch gekennzeichnet, dass**
das mindestens eine Bewehrungselement (16) im Bereich der Fugen (14) ummantelt ist.

2. Betonleitwand nach Anspruch 1, **dadurch gekennzeichnet, dass** das mindestens eine Bewehrungselement (16) im Bereich der Fugen (14) jeweils eine Kunststoffummantelung (20) aufweist.

3. Betonleitwand nach Anspruch 2, **dadurch kennzeichnet**, das die Kunststoffummantelung Polyolefine, insbesondere Polypropylene, Polyethylene, Mischungen hiervon oder Copolymere aufweist.

4. Betonleitwand nach Anspruch 2 oder 3, **dadurch gekennzeichnet, dass** die Kunststoffummantelung (20) schlauchförmig ist und insbesondere als Schrumpfschlauch ausgebildet ist.

5. Betonleitwand nach einem der Ansprüche 2 bis 4, **dadurch kennzeichnet, dass** die Kunststoffummantelung (20) das Bewehrungselement (16) auf einer Länge von 20 cm bis 80 cm, insbesondere 40 cm bis 70 cm und besonders bevorzugt 50 cm bis 70 cm umgibt.

6. Betonleitwand nach einem der Ansprüche 1 bis 5, **dadurch kennzeichnet, dass** mehrere, insbesondere alle ein Bewehrungselement (16) ausbildende Litzen (22) eine gemeinsame Ummantelung (20) aufweisen.

7. Betonleitwand nach einem der Ansprüche 1 bis 6, **dadurch gekennzeichnet, dass** das Bewehrungselement (16) Stahl aufweist.

8. Betonleitwand nach einem der Ansprüche 1 bis 7, **dadurch gekennzeichnet, dass** der Betonkörper (10) als Ortsbeton-Leitwand ausgebildet ist.

9. Verfahren zur Herstellung einer Betonleitwand zur Fahrbahnbegrenzung, insbesondere einer Betonleitwand nach einem der Ansprüche 1 bis 8, mit den Schritten:
Anordnen mindestens eines Bewehrungselements (16) in einer Einbaulage,
Anordnen von Kunststoffummantelungen (20) an dem mindestens einen Bewehrungselement (16) in Bereichen, in denen Fugen (14) hergestellt werden, und
Gießen der Betonschutzwand (10) als Ortsbeton-Leitwand unter Herstellung von Fugen (14).

10. Verfahren nach Anspruch 9, bei welchem die Kunststoffummantelungen (20) auf das mindestens eine Bewehrungselement (16) aufgesteckt werden.

11. Verfahren nach Anspruch 9 oder 10, bei welchem die Kunststoffummantelungen (20) zur Fixierung an dem mindestens einem Bewehrungselement (16) erwärmt werden.
